# FASCICULE DE BREVET EUROPEEN

(11) **EP 1 605 123 B1**
(45) Date de publication et mention de la délivrance du brevet: **09.01.2008**
(21) Numéro de dépôt: 05011552.6
(22) Date de dépôt: 28.05.2005
(51) Int. Cl.: E05B 65/12

(54) **Mécanisme d'ouverture/fermeture de portière de véhicule automobile**
Öffnungs- und Schliessmechanismus für Kraftfahrzeugtür
Opening/closing mechanism for vehicle door

(30) Priorité: 09.06.2004 FR 0406205
(43) Date de publication de la demande: 14.12.2005
(73) Titulaire: Fabi Automobile, 25500 Morteau (FR)
(72) Inventeur: Bourbon, Claude, 39360 Molinges (FR)
(74) Mandataire: Jeannet, Olivier

(56) Documents cités:
- EP-A- 1 010 846
- DE-A- 19 714 069
- US-A1- 2003 155 780
- US-B1- 6 447 030

## Description

La présente invention concerne un mécanisme d'ouverture/fermeture de portière de véhicule automobile.

Ce mécanisme est du type comprenant une poignée montée pivotante sur une embase autour d'un axe sensiblement parallèle au plan de la portière et sensiblement perpendiculaire à l'axe longitudinal de la poignée. Une telle poignée comprend généralement deux branches faisant saillie de ses extrémités, dont une branche de pivotement reliée de manière pivotante à l'embase et une branche d'actionnement agissant sur un ensemble de transmission qui permet de réaliser le déverrouillage de la portière.

Il est connu de réaliser un tel mécanisme sans verrouillage du mouvement de la poignée lorsque que le véhicule roule, ce qui peut occasionner une ouverture intempestive de la portière en cas d'accident, soit sous l'effet d'accélérations, soit sous l'effet de déformations subies par la portière et/ou la carrosserie du véhicule, particulièrement en cas de choc latéral.

Il est par ailleurs connu de réaliser des mécanismes d'ouverture/fermeture de portière de véhicules automobiles comprenant des moyens de verrouillage de la poignée en position de verrouillage de la portière en cas d'accident, notamment des systèmes à inertie incluant des masselottes.

Un tel mécanisme est par exemple connu du document EP 1 010 846 qui correspond au préambule de la revendication 1.

Les systèmes existants s'avèrent toutefois ne pas permettre un blocage de la poignée parfaitement satisfaisant en cas d'accident et ont pour inconvénient d'avoir des structures relativement complexes.

La présente invention vise à remédier à ces inconvénients.

Le mécanisme qu'elle concerne est du type précité, comprenant une poignée montée pivotante sur une embase autour d'un axe sensiblement parallèle au plan de la portière et sensiblement perpendiculaire à l'axe longitudinal de la poignée, la poignée comprenant une branche d'actionnement agissant sur un ensemble de transmission qui permet de réaliser le déverrouillage de la portière.

Selon l'invention, l'ensemble de transmission comprend une première pièce sur laquelle agit ladite branche d'actionnement lorsque le mécanisme est actionné dans le sens du déverrouillage de la portière, une deuxième pièce, indépendante de la première pièce, de commande du loquet de la portière, et des moyens de couplage/découplage de ces première et deuxième pièces, ces moyens de couplage/découplage permettant, en deçà d'un seuil de couple exercé sur une pièce, de réaliser un couplage de la première et de la deuxième pièce tel que l'actionnement de la poignée permet d'actionner le loquet de la portière, et, au-delà dudit seuil de couple, de libérer le couplage de la première et de la deuxième pièce, ledit seuil de couple étant supérieur aux couples générés par les accélérations subies normalement par le mécanisme mais inférieur aux couples générés par les accélérations subies par ce mécanisme dans une situation d'accident.

Ainsi, en cas d'accident, la liaison entre lesdites première et deuxième pièces est libérée, de telle sorte que le déplacement de la poignée dans le sens de l'ouverture de la portière, résultant des accélérations subies par le mécanisme, ne réalise pas l'ouverture de la portière.

De préférence, lesdits moyens de couplage/découplage comprennent des formes complémentaires aménagées sur des faces adjacentes desdites première et deuxième pièces, permettant la venue en prise de ces pièces l'une avec l'autre, et des moyens élastiques maintenant les deux pièces en prise l'une avec l'autre.

De préférence, ces moyens élastiques comprennent un ressort unique, déformable élastiquement en torsion et en compression pour réaliser :
- par l'une de ces déformations élastiques, notamment par la déformation en torsion, le rappel de la poignée en position proche de l'embase, et
- par l'autre de ces déformations élastiques, notamment par la déformation en compression, le maintien desdites première pièce et deuxième pièce en position de couplage.

Selon une forme préférée de mise en oeuvre de l'invention,
- l'une parmi lesdites première et deuxième pièces comprend un axe solidaire d'elle et présente une face perpendiculaire à cet axe, dans laquelle est aménagé au moins un trou, et
- l'autre parmi lesdites première et deuxième pièces comprend un alésage permettant l'engagement de cette pièce à pivotement sur ledit axe et comprend au moins un bossage disposé et dimensionné pour pouvoir être engagé dans ledit trou, ce trou et ce bossage étant conformés de telle sorte qu'un couple exercé sur une pièce de manière à la faire pivoter par rapport à l'autre pièce provoque une éjection du bossage hors du trou.

Le bossage pourrait être rétractable par rapport à la pièce qui le comporte. De préférence, toutefois, ce bossage forme corps avec cette pièce, et la pièce est mobile non seulement en pivotement mais également en coulissement par rapport à l'axe que comprend l'autre pièce, sur lequel elle est engagée.

Le mécanisme peut comprendre des moyens complémentaires provoquant ou favorisant le découplage desdites première et deuxième pièces en cas d'exercice d'un couple au-delà dudit seuil de couple. Ces moyens complémentaires peuvent comprendre, alternativement ou cumulativement :
- une masselotte solidaire de l'une des deux pièces, en particulier de ladite deuxième pièce ;
- un système de freinage propre à freiner le mouvement de ladite deuxième pièce ; ce système peut notamment être un système comprenant un arbre muni d'aubes tournant dans un liquide visqueux, l'arbre comportant un moyen de prise, par exemple un pignon, venant en prise avec un moyen de prise complémentaire, par exemple une crémaillère, solidaire de l'embase ;
- un système à inertie, venant bloquer le mouvement de ladite deuxième pièce au moment d'un choc.

L'invention sera bien comprise, et d'autres caractéristiques et avantages de celle-ci apparaîtront, en référence au dessin schématique annexé, représentant, à titre d'exemples non limitatifs, trois formes de réalisation possibles du mécanisme d'ouverture/fermeture de portière de véhicule automobile, qu'elle concerne.
La figure 1 est une vue en perspective éclatée de l'embase et de l'ensemble de transmission que comprend ce mécanisme, selon une première forme de réalisation ;
la figure 2 est une vue de coté du mécanisme, dans une position de fermeture de la portière et en situation normale d'utilisation ;
la figure 3 en est une vue partielle, en perspective, dans cette même position ;
les figures 4 et 5 en sont des vues similaires respectivement aux figures 2 et 3, dans une position d'ouverture de la portière et en situation normale d'utilisation;
les figures 6 et 7 en sont des vues similaires respectivement aux figures 2 et 3, dans une situation d'accident, deux pièces que comprend l'ensemble de transmission étant découplées ;
la figure 8 est une vue du mécanisme similaire à la figure 1, selon une deuxième forme de réalisation ;
la figure 9 est une vue du mécanisme similaire à la figure 1, selon une troisième forme de réalisation, et
les figures de 10 à 12 en sont des vues selon cette troisième forme de réalisation, similaires respectivement aux figures 3, 5 et 7.

Par simplification, les parties ou éléments d'une forme de réalisation qui se retrouvent de manière identique ou similaire dans une autre forme de réalisation seront identifiés par les mêmes références numériques et ne seront pas à nouveau décrits.

La figure 2 représente un mécanisme 1 d'ouverture/fermeture de portière de véhicule automobile, comprenant une embase 2, une poignée 3 et un ensemble de transmission 4.

L'embase 2 est destinée à être fixée à la portière, contre la tôle de celle-ci. Elle présente une partie centrale évidée et concave, permettant le passage des doigts de l'utilisateur autour de la poignée 3.

La poignée 3 est montée pivotante, par une extrémité, sur l'embase 2, autour d'un axe sensiblement parallèle au plan de la portière et sensiblement perpendiculaire à l'axe longitudinal de la poignée 3.

A son autre extrémité, la poignée 3 comprend une branche d'actionnement 10 perpendiculaire à elle, se terminant par une extrémité libre recourbée, comprenant une encoche lui donnant une forme de fourche. Cette branche d'actionnement 10 permet d'actionner l'ensemble de transmission 4 lorsque l'utilisateur exerce une traction sur la poignée 3 de manière à la faire pivoter de sa position de rapprochement de l'embase 2 montrée sur la figure 2, à sa position d'éloignement de l'embase 2 montrée sur la figure 4.

Comme le montre plus particulièrement la figure 1, l'ensemble de transmission 4 comprend une première pièce 11, une deuxième pièce 12 et un ressort 13.

La pièce 11 comprend un alésage central 15, une branche latérale 16 destinée à venir en engagement dans la fourche que forme ladite extrémité recourbée de la branche d'actionnement 10, et quatre nervures 17 faisant saillie radialement. A une extrémité, ces nervures 17 forment des bossages arrondis 18 faisant saillie du côté de la pièce 12, parallèlement à l'axe de l'alésage 15 et régulièrement répartis sur un cercle concentrique à l'axe de cet alésage 15.

La pièce 12 comprend un corps cylindrique 20, un axe 21 solidaire de ce corps, une branche radiale 22 et une extension radiale 23.

Le corps 20 présente, du côté de la pièce 11, une face axiale 25 perpendiculaire à l'axe 21, comprenant quatre trous 26 régulièrement répartis sur un cercle concentrique à l'axe 21 et propres à recevoir les bossages 18. Le corps 20, du côté opposé à cette face 25, forme une cage de réception du ressort 13 et comprend une encoche de réception d'une branche rectiligne 13a que présente l'une des extrémités de ce ressort 13.

L'axe 21 dépasse sur les deux cotés du corps 20. Sur un côté, il reçoit la pièce 11 à pivotement et à coulissement, et, sur l'autre côté, le ressort 13. Cet axe 21 est destiné à être reçu à pivotement dans des paliers que forment deux parois 30, 31 de l'embase 2.

La branche radiale 22 du corps 20 présente une encoche terminale pour son raccordement à un câble ou à une tringle de commande du loquet d'ouverture/fermeture de la portière.

L'extension radiale 23 est lestée et forme une masselotte.

Le ressort 13 est un ressort en épingle, c'est-à-dire présentant un enroulement et deux branches rectilignes d'extrémité 13a. Les spires de son enroulement ne sont pas jointives, de sorte que le ressort 13 présente non seulement une possibilité de déformation élastique en torsion mais également une possibilité de déformation élastique en compression.

Après montage de l'ensemble 4 sur l'embase 2, comme le montrent les figures 2 et 3, les bossages 18 de la pièce 11 sont normalement engagés dans les trous 26 de la pièce 12, et la pièce 11 porte contre la paroi 30 tandis que la pièce 12 se trouve à distance de la paroi 31. Le ressort 13 est en appui contre la pièce 12 d'une part et contre la paroi 31 d'autre part, en étant comprimé, et l'une de ses branches d'extrémité 13a est engagée dans l'encoche précitée de la pièce 12 tandis que son autre branche d'extrémité est engagée dans une encoche 32 que forme un retour solidaire de cette paroi 31, immobilisant ainsi cette branche par rapport à la paroi 26.

En pratique, comme cela se comprend par comparaison des figures 2 et 3 d'une part et 4 et 5 d'autre part, la traction exercée sur la poignée 3 par l'utilisateur pour ouvrir la portière réalise un pivotement des pièces 11 et 12 et déforme élastiquement le ressort 13 en torsion. La pièce 12 réalise l'actionnement du loquet d'ouverture de la portière, par l'intermédiaire de sa branche latérale 22. Lorsque l'utilisateur relâche la poignée 3, le ressort 13 rappelle cette poignée 3 en position de rapprochement de l'embase 2.

Dans ce fonctionnement du mécanisme 1 correspondant à une situation d'utilisation normale, l'accélération subie par la poignée 3 est insuffisante pour réaliser un pivotement de la pièce 11 par rapport à la pièce 12 propre à extraire les bossages 18 hors des trous 26.

Par contre, dans une situation d'accident, le mécanisme 1 va subir au cours du choc une accélération très nettement supérieure à cette accélération normale ; les accélérations subies par la poignée 3 et par la masselotte que forme l'extension lestée 23 réalisent alors des pivotements respectifs des pièces 11 et 12 l'une par rapport à l'autre, ce qui amène à l'extraction des bossages 18 hors des trous 26, à l'encontre de la force élastique du ressort 13, ainsi que le montrent les figures 6 et 7. La poignée 3 peut alors pivoter sans actionnement du loquet de la portière.

La poignée 3, lorsqu'elle est à nouveau ramenée dans sa position de rapprochement de l'embase 2, provoque un pivotement de la pièce 11 du fait de l'engagement de la branche 16 dans la fourche que forme l'extrémité recourbée de la branche d'actionnement 10, ce pivotement ramenant les bossage 18 en engagement dans les trous 26. Lé mécanisme 1 est ainsi à nouveau fonctionnel pour réaliser l'ouverture de la portière.

La masselotte que forme l'extension lestée 23 constitue un moyen permettant d'assurer le découplage des pièces 11 et 12 dans une situation d'accident. Le mécanisme 1 peut cependant être dépourvu de cette extension 23, comme le montre la figure 8.

Les figures 9 à 12 montrent une troisième forme de réalisation du mécanisme 1, dans laquelle la pièce 12 présente une paroi 35 s'étendant radialement, équipée d'un ensemble de freinage 36 de type connu. Cet ensemble de freinage 36 comprend un réservoir 37 de liquide visqueux et un arbre équipé d'aubes tournant dans ce liquide visqueux. À son extrémité extérieure au réservoir 37, l'arbre comporte un pignon 38 engrenant avec une crémaillère courbe 39 aménagée sur l'embase 2.

En situation d'accident, l'ensemble de freinage 36 freine le pivotement de la pièce 12 et permet ainsi d'assurer le découplage de cette pièce 12 et de la pièce 11, comme cela se comprend par comparaison des figures de 10 à 12.

Il apparaît de ce qui précède que l'invention fournit un mécanisme d'ouverture/fermeture de portière de véhicule automobile permettant une libération de la liaison entre deux pièces 11, 12 que comprend l'ensemble de transmission 4, de telle sorte que le déplacement de la poignée 3 dans le sens de l'ouverture de la portière, résultant des accélérations subies par le mécanisme, ne réalise pas l'ouverture de cette portière.

Comme cela va de soi, l'invention n'est pas limitée à la forme de réalisation décrite ci-dessus à titre d'exemple mais elle s'étend au contraire à toutes les formes de réalisations couvertes par les revendications ci-annexées.

## Revendications

1. - Mécanisme (1) d'ouverture/fermeture de portière de véhicule automobile, comprenant une poignée (3) montée pivotante sur une embase (2) autour d'un axe sensiblement parallèle au plan de la portière et sensiblement perpendiculaire à l'axe longitudinal de la poignée (3), la poignée (3) comprenant une branche d'actionnement (10) agissant sur un ensemble de transmission (4) qui permet de réaliser le déverrouillage de la portière ;
mécanisme (1) **caractérisé en ce que** l'ensemble de transmission (4) comprend une première pièce (11) sur laquelle agit ladite branche d'actionnement (10) lorsque le mécanisme (1) est actionné dans le sens du déverrouillage de la portière, une deuxième pièce (12), indépendante de la première pièce (11), de commande du loquet de la portière, et des moyens (18, 26, 13) de couplage/découplage de ces première et deuxième pièces (11, 12), ces moyens de couplage/découplage (18, 26, 13) permettant, en deçà d'un seuil de couple exercé sur une pièce, de réaliser un couplage de la première et de la deuxième pièce (11, 12) tel que l'actionnement de la poignée permet d'actionner le loquet de la portière, et, au-delà dudit seuil de couple, de libérer le couplage de la première et de la deuxième pièce (11, 12), ledit seuil de couple étant supérieur aux couples générés par les accélérations subies normalement par le mécanisme (1) mais inférieur aux couples générés par les accélérations subies par ce mécanisme (1) dans une situation d'accident.

2. - Mécanisme (1) selon la revendication 1, **caractérisé en ce que** lesdits moyens de couplage/découplage comprennent des formes complémentaires (18, 26) aménagées sur des faces adjacentes desdites première et deuxième pièces (11, 12), permettant la venue en prise de ces pièces l'une avec l'autre, et des moyens élastiques (13) maintenant les deux pièces (11, 12) en prise l'une avec l'autre.

3. - Mécanisme (1) selon la revendication 2, **caractérisé en ce que** lesdits moyens élastiques (13) comprennent un ressort unique, déformable élastiquement en torsion et en compression pour réaliser :
- par l'une de ces déformations élastiques, notamment par la déformation en torsion, le rappel de la poignée (3) en position proche de l'embase (2), et
- par l'autre de ces déformations élastiques, notamment par la déformation en compression, le maintien desdites première pièce (11) et deuxième pièce (12) en position de couplage.

4. - Mécanisme (1) selon l'une des revendications 1 à 3, **caractérisé en ce que** :
- l'une parmi lesdites première et deuxième pièces (11, 12) comprend un axe (21) solidaire d'elle et présente une face (25) perpendiculaire à cet axe (21), dans laquelle est aménagé au moins un trou (26), et
- l'autre parmi lesdites première et deuxième pièces (11, 12) comprend un alésage (15) permettant l'engagement de cette pièce (11) à pivotement sur ledit axe (21) et comprend au moins un bossage (18) disposé et dimensionné pour pouvoir être engagé dans ledit trou (26), ce trou (26) et ce bossage (18) étant conformés de telle sorte qu'un couple exercé sur une pièce (11, 12) de manière à la faire pivoter par rapport à l'autre pièce (12, 11) provoque une éjection du bossage (18) hors du trou (26).

5. - Mécanisme (1) selon la revendication **4**, **caractérisé en ce que** ledit bossage (18) forme corps avec ladite première pièce (11), et **en ce que** ladite première pièce (11) est mobile non seulement en pivotement mais également en coulissement par rapport à l'axe (21) que comprend ladite deuxième pièce (12), sur lequel elle est engagée.

6. - Mécanisme (1) selon l'une des revendications 1 à 5, **caractérisé en ce qu'**il comprend des moyens complémentaires (23, 36) provoquant ou favorisant le découplage desdites première et deuxième pièces (11, 12) en cas d'exercice d'un couple au-delà dudit seuil de couple.

7. - Mécanisme (1) selon la revendication 6, **caractérisé en ce que** lesdits moyens complémentaires (23, 36) comprennent, alternativement ou cumulativement :
- une masselotte (23) solidaire de l'une des deux pièces (11, 12), en particulier de ladite deuxième pièce (12) ;
- un système de freinage (36) propre à freiner le mouvement de ladite deuxième pièce (12) ; ce système peut notamment être un système comprenant un arbre muni d'aubes tournant dans un liquide visqueux, l'arbre comportant un moyen de prise, par exemple un pignon (38), venant en prise avec un moyen de prise complémentaire par exemple une crémaillère (39), solidaire de l'embase (2) ;
- un système à inertie, venant bloquer le mouvement de ladite deuxième pièce (12) au moment d'un choc.

## Claims

1. - Opening/closing mechanism (1) for motor vehicle door, including a handle (3) articulated on a socket (2) around an axis substantially parallel to the plane of the door and substantially perpendicular to the longitudinal axis of handle (3), handle (3) including an actuation branch (10) acting on a transmission assembly (4) which makes it possible to unlock the door;
mechanism (1) **characterised in that** the transmission assembly (4) includes a first part (11) on which acts said actuation branch (10) when mechanism (1) is actuated in the unlocking direction of the door, a second part (12), independent of the first part (11), for controlling the door catch, and coupling/decoupling means (18, 26, 13) of these first and second parts (11, 12), with these coupling/decoupling means (18, 26, 13) making it possible, beyond a torque threshold exerted on the part, to accomplish a coupling of the first and of the second part (11, 12) such that the actuation of the handle makes it possible to actuate the door catch, and, beyond said torque threshold, to release the coupling of the first and of the second part (11, 12), said torque threshold being greater than the torque generated by the accelerations that the mechanism (1) is normally subject to but less than the torque generated by the accelerations that this mechanism (1) is subjected to in the situation of an accident.

2. - Mechanism (1) set forth in claim 1, **characterised in that** said coupling/decoupling means include additional forms (18, 26) arranged on the adjacent surfaces of said first and second parts (11, 12), allowing for the engagement of these parts with one another, and elastic means (13) maintaining the two parts (11, 12) engaged with one another.

3. - Mechanism (1) set forth in claim 2, **characterised in that** said elastic means (13) include a single spring, with elastic twist and compression deformations in order to accomplish:
- by one of these elastic deformations, in particular by the twist deformation, the return of handle (3) in a position close to socket (2), and
- by the other of these elastic deformations, in particular by the compression deformation, the maintaining of said first part (11) and second part (12) in coupling position.

4. - Mechanism (1) according to one of claims 1 to 3, **characterised in that**:
- one of said first and second parts (11, 12) includes an axis (21) integral therein and has a surface (25) perpendicular to this axis (21), wherein is arranged at least one hole (26), and
- the other of said first and second parts (11, 12) including a bore (15) making possible the engagement of this pivotable part (11) on said axis (21) and including at least one boss (18) arranged and dimensioned in order to be able to be engaged in said hole (26), with this hole (26) and this boss (18) being shaped in such a way that a torque exerted on one part (11, 12) in such a way as to pivot it in relation to other part (12, 11) causes the boss (18) to be ejected out of hole (26).

5. - Mechanism (1) set forth in claim 4, **characterised in that** said boss (18) is inherent with said first part (11), and **in that** said first part (11) is mobile not only for pivoting but also for sliding in relation to the axis (21) that includes said second part (12), on which it is engaged.

6. - Mechanism (1) according to one of claims 1 to 5, **characterised in that** it includes additional means (23, 36) causing or favouring the decoupling of said first and second parts (11, 12) in case a torque beyond said torque threshold is exercised.

7. - Mechanism (1) set forth in claim 6, **characterised in that** said additional means (23, 36) include, alternatively or cumulatively:
- a counterweight (23) integral with one of the two parts (11, 12), in particular with said second part (12);
- a braking system (36) designed to brake the movement of said second part (12); this system can in particular be a system including a shaft equipped with vanes rotating in a viscous liquid, the shaft comprising a means of engagement, for example a sprocket (38), engaging with an additional means of engagement, for example a rack (39), integral with socket (2);
- an inertial system, coming to lock movement of said second part (12) at the time of an impact.

## Patentansprüche

1. - Mechanismus (1) zum Öffnen/Schließen einer Kraftfahrzeugtür, der einen Türdrücker (3) umfasst, der schwenkbar auf einer Grundplatte (2) befestigt ist, um eine Achse herum, die im Wesentlichen parallel zur Türebene und im Wesentlichen senkrecht zur Längsachse des Türdrückers (3) verläuft, wobei der Türdrücker (3) einen Betätigungsschenkel (10) umfasst, der auf eine Übertragungseinheit (4) einwirkt, die das Ausführen der Entriegelung der Tür ermöglicht;
Mechanismus (1), **dadurch gekennzeichnet, dass** die Übertragungseinheit (4) ein erstes Teil (11), auf welches der besagte Betätigungsschenkel (10) einwirkt, wenn der Mechanismus (1) in die Richtung zur Entriegelung der Tür betätigt wird, ein vom ersten Teil (11) unabhängiges zweites Teil (12) zur Betätigung der Türfalle und Mittel (18, 26, 13) zum Koppeln/Entkoppeln dieses ersten und zweiten Teils (11, 12) umfasst, wobei diese Mittel (18, 26, 13) zum Koppeln/Entkoppeln es ermöglichen, unterhalb einer auf ein Teil ausgeübten Drehmomentschwelle eine Kopplung des ersten und zweiten Teils (11, 12) auszuführen, so wie etwa die Betätigung des Türdrückers das Betätigen der Türfalle ermöglicht, und über der besagten Drehmomentschwelle, die Kopplung des ersten und zweiten Teils (11, 12) zu lösen, wobei die besagte Drehmomentschwelle höher ist als die Drehmomente, die durch die Beschleunigungen, die der Mechanismus (1) normalerweise erfährt, erzeugt werden, aber niedriger als die Drehmomente, die durch die Beschleunigungen, die dieser Mechanismus (1) bei einem Unfall erfährt, erzeugt werden.

2. - Mechanismus (1) nach Anspruch 1, **dadurch gekennzeichnet, dass** die besagten Mittel zum Koppeln/Entkoppeln komplementäre Formen (18, 26), die auf aneinander grenzenden Flächen der besagten ersten und zweiten Teile (11, 12) ausgebildet sind und das Ineinandergreifen dieser Teile ermöglichen, und elastische Mittel (13) aufweisen, die die beiden Teile (11, 12), eines in das andere greifend, halten.

3. - Mechanismus (1) nach Anspruch 2, **dadurch gekennzeichnet, dass** die besagten elastischen Mittel (13) eine Einzelfeder umfassen, die in elastischer Weise torsions- und kompressionsverformt werden kann, um Folgendes auszuführen:
- durch eine dieser elastischen Verformungen, insbesondere durch die Torsionsverformung, die Rückstellung des Türdrückers (3) in eine Position nahe der Grundplatte (2), und
- durch die andere dieser elastischen Verformungen, insbesondere durch die Kompressionsverformung, das Halten des besagten ersten Teils (11) und zweiten Teils (12) in gekoppelter Position.

4. - Mechanismus (1) nach einem der Ansprüche 1 bis 3, **dadurch gekennzeichnet, dass**:
- eines von den besagten ersten und zweiten Teilen (11, 12) eine Achse (21) umfasst, die mit ihm verbunden ist, und eine Fläche (25) aufweist, die senkrecht zu dieser Achse (21) verläuft und auf welcher zumindest ein Loch (26) ausgebildet ist, und
- das andere von den besagten ersten und zweiten Teilen (11, 12) eine Bohrung (15), die das Aufstecken dieses Schwenkteils (11) auf die besagte Achse (21) ermöglicht, und zumindest einen Buckel (18) umfasst, der angeordnet und dimensioniert ist, um in das besagte Loch (26) gesteckt werden zu können, wobei dieses Loch (26) und dieser Buckel (18) so angepasst sind, dass ein Drehmoment, das auf ein Teil (11, 12) so ausgeübt wird, dass es in Bezug auf das andere Teil (12, 11) schwenkt, ein Ausstoßen des Buckels (18) aus dem Loch (26) verursacht.

5. - Mechanismus (1) nach Anspruch 4, **dadurch gekennzeichnet, dass** der besagte Buckel (18) mit dem besagten ersten Teil (11) eine Einheit bildet, und **dadurch**, dass das besagte erste Teil (11) nicht nur schwenkbeweglich sondern auch gleitbeweglich in Bezug auf die Achse (21) ist, die das besagte zweite Teil (12) umfasst, und auf der es steckt.

6. - Mechanismus (1) nach einem der Ansprüche 1 bis 5, **dadurch gekennzeichnet, dass** er Zusatzmittel (23, 36) umfasst, die das Entkoppeln der besagten ersten und zweiten Teile (11, 12) im Falle der Ausübung eines Drehmoments über der besagten Drehmomentschwelle hervorrufen oder begünstigen.

7. - Mechanismus (1) nach Anspruch 6, **dadurch gekennzeichnet, dass** die besagten Zusatzmittel (23, 36) alternativ oder kumulativ Folgendes umfassen:
- ein Ausgleichsgewicht (23), das mit einem der beiden Teile (11, 12) verbunden ist, insbesondere mit dem besagten zweiten Teil (12);
- ein Bremssystem (36), das dazu dient, die Bewegung des besagten zweiten Teils (12) zu bremsen; dieses System kann insbesondere ein System sein, das eine Welle umfasst, die mit Schaufeln ausgestattet ist, die sich in einer viskosen Flüssigkeit drehen, wobei die Welle ein Eingreifmittel, zum Beispiel ein Zahnrad (38) umfasst, das in ein komplementäres Eingreifmittel, zum Beispiel eine Zahnstange (39), greift, die mit der Grundplatte (2) verbunden ist;
- ein Trägheitssystem, das die Bewegung des besagten zweiten Teils (12) zum Zeitpunkt eines Aufpralls blockiert.
